# EUROPÄISCHE PATENTSCHRIFT

(11) **EP 0 184 113 B1**
(45) Veröffentlichungstag und Bekanntmachung des Hinweises auf die Patenterteilung: **22.08.1990**
(21) Anmeldenummer: 85114980.7
(22) Anmeldetag: 26.11.1985
(51) Int. Cl.: A47L 9/00, A47L 9/12

(54) **Staubsauger**
Vacuum cleaner
Aspirateur de poussière

(30) Priorität: 30.11.1984 DE 3443837
(43) Veröffentlichungstag der Anmeldung: 11.06.1986
(73) Patentinhaber: Progress Elektrogeräte GmbH, 72608 Nürtingen (DE)
(72) Erfinder: Jacob, Gernot, D-7251 Weissach-Flacht (DE); Radom, Leon, D-7101 Ellhofen (DE)
(74) Vertreter: Patentanwälte Kirschner & Grosse

(56) Entgegenhaltungen:
- DE-A- 2 945 176
- US-A- 2 030 366
- US-A- 2 036 694
- US-A- 2 174 443

## Beschreibung

Die Erfindung betrifft einen Staubsauger gemäß dem Oberbegriff des Anspruchs 1.

Bei den herkömmlichen Staubsaugern verursacht die aus dem Staubsaugergehäuse austretende Luft einige Probleme. Zwar wird die von dem Gebläse angesaugte Luft, die bei Betätigung des Staubsaugers beträchtliche Mengen Staub mit sich führt, normalerweise vollständig durch den Staubbeutel hindurchgeleitet, in dem Staubpartikel, die eine bestimmte Größe überschreiten, zurückgehalten werden, jedoch enthält die durch den Staubbeutel in den Motorraum strömende und anschließend aus dem Staubsaugergehäuse austretende Luft noch eine beträchtliche Menge kleinster partikel, die auf Menschen schädliche Einflüsse ausüben können. Dies ist insbesondere dann der Fall, wenn bei den bekannten Staubsaugern üblicherweise die Luft mit einem beträchtlichen Druck aus dicht beieinander angeordneten Luftschlitzen austritt, wodurch eine zusätzliche Staubverwirbelung hervorgerufen wird.

Aus der US-PS 20 36 694 ist ein Staubsauger bekannt, bei welchem eine mit einer großen Anzahl von Luftaustrittsöffnungen versehene Kappe über den Motor gesetzt ist, so daß die Luft unter Expansion in den hinteren Gehäuseraum austritt. Dort ist ein über den gesamten Querschnitt des Staubsaugergehäuses angeordneter Filter vorgesehen, durch welchen die Luft in Richtung der an der Gehäuserückseite befindlichen Luftaustrittsöffnungen hindurchtritt. Von besonderem Nachteil ist dabei, daß die Expansion der Luft bereits vor dem Filter weitestgehend stattgefunden hat, so daß bereits geringe Verschmutzung zur Verringerung der Saugleistung führen dürfte. Weiterhin wurde aus diesem Grunde der Filter über den gesamten Gehäusequerschnitt angeordnet, was den Filter extrem teuer macht. Zudem wurde der Filter an einer Stelle angeordnet, an welcher das Auswechseln des Filters für eine Bedienperson mit erheblichen Schwierigkeiten verbunden ist.

Die DE-OS 29 45 176 beschreibt einen Staubsauger, bei welchem der hinter der Motorgebläseeinheit befindliche Raum mehrgeteilt ist, so daß die Luft auf ihrem Wege von der Motorgebläseeinheit zu den am Boden des Gehäuses angeordneten Luftaustrittsöffnungen mehrfach umgelenkt wird. Die Luft ist dabeinach der ersten Umlenkung vollständig expandiert, passiert Luftaustrittsöffnungen des Motorgebläseraumes, tritt in einen am Boden des Gehäuses angeordneten Raum und passiert vor Austritt in die Umwelt einen Filter. Abgesehen davon, daß auch hier die Luft bereits vollständig vor dem Passieren des Filters expandiert hat, füllt der Filter die gesamte Bodenfläche aus, so daß dieser ungewöhnlich groß und damit teuer ausgestaltet sein muß. Der Ort der Anbringung ist mit den gleichen Auswechselschwierigkeiten für die Bedienperson verbunden.

Beiden beschriebenen Lösungen ist zudem der Nachteil gemeinsam, daß, da die Luft vor Erreichen des Filters bereits vollständig expandiert ist, der durch den Filter abzufilternde Staub in dem gesamten Raum niedergeschlagen ist, so daß der gesamte Gehäuseraum bei Filterwechsel gereinigt werden muß, bzw. andererseits eine schnelle Verschmutzung eines neu eingesetzten Filters. stattfinden wird. Damit geht eine ständige Beeinträchtigung der Saugleistung einher.

Aufgabe der Erfindung ist es, einen Staubsauger gemäß Oberbegriff des Anspruches 1 derart zu verbessern, daß auf kostengünstige Weise gleichzeitig eine optimale Abfilterung von Partikein aus der in die Umgebung austretenden Luft sichergestellt ist.

Diese Aufgabe wird erfindungsgemäß durch die im Kennzeichen des Anspruchs 1 angeführten Merkmale gelöst.

Dabei ist erfindungsgemäß vorgesehen, daß der Motor von einer an das Gebläse luftdicht angesetzten Haube umschlossen ist, die Luftaustrittsöffnung aufweist und ansonsten den Motor luftdicht umfaßt. Durch diese Ausbildung ist innerhalb des Motorraums ein zusätzlicher abgeschlossener Raum ausgebildet, in den das Gebläse die angesaugte Luft befördert. Aus dieser Haube tritt die angesaugte Luft durch hierzu vorgesehene Luftaustrittsöffnungen aus, wodurch sie in den Zwischenraum zwischen dem Staubsaugergehäuse und der Haube eintritt. An der Außenseite der Luftaustrittsöffnungen der Haube ist ein die Luftaustrittsöffnungen umfassender umlaufender Rahmen angesetzt, in den ein Luftfilter mit luftdichtem Anschluß einschiebbar und derart angeordnet ist, daß er von der durch die Luftaustrittsöffnungen austretenden Luft durchströmt wird. Die austretende Luft wird damit praktisch von jeglichen Schadstoffen befreit, so daß sie nach ihrem Austritt aus dem Staubsauger keinerleinachteilige Auswirkungen auf die Umgebung ausüben kann.

Bei dieser erfindungsgemäßen Ausbildung können die Luftaustrittsöffnungen dicht nebeneinander liegend angeordnet werden, so daß die Luft durch einen verhältnismäßig kleinen Luftfilter hindurchgeführt werden kann, ohne daß dies eine nachteilige Auswirkung auf die Umgebung des Staubsaugers haben kann, da die konzentriert aus der Haube ausströmende und an der Austrittsöffnung gereinigte Luft nicht mit dem verhältnismäßig hohen Druck den Staubsauger verläßt, sondern zunächst in den Zwischenraum zwischem dem Staubsaugergehäuse und der Haube eintritt. In diesem Zwischenraun wird die gereinigte Luft zunächst verteilt und beruhigt.

Der Filter ist von einem Kassettenrahmen umfaßt, wodurch seine Handhabung erleichtert ist. An der Außenseite der Haube ist ein die Luftaustrittsöffnungen umfassender umlaufender Rahmen angesetzt, in den der Filterkassettenrahmen mit luftdichtem Anschluß einschiebbar ist. Dabei ist der Rahmen bei Handstaubsaugern zweckmäßigerweise an einer Seite der Haube angeformt, wobei der Filter von der Unterseite des Gehäuses aus vertikal nach oben einschiebbar ist, während bei einem Bodenstaubsauger der Rahmen an der Unterseite der Haube angeformt sein kann und der Filter horizontal eingeführt wird.

Zweckmäßigerweise ist der Filter in dem Rahmen von Leisten abgestützt, so daß er durch die mit beträchtlichem Druck hindurchströmende Luft nicht durchgebogen wird, was anderenfalls zu seiner Beschädigung führen könnte. Der Filter ist zweckmäßigerweise ein Feinfilter, und an dem Kassettenrahmen ist ein Handgriff angeformt, mit dem der Einschub und die Entnahme des Filters besonders leicht ausführbar ist.

Zweckmäßigerweise sind die Luftaustrittsöffnungen des Staubsaugergehäuses in derart großer Anzahl über beträchtliche Flächen des Staubsaugergehäuses verteilt ausgebildet, daß die Luft mit geringer Geschwindigkeit und breiter Verteilung aus dem Staubsaugergehäuse austritt. Die mit niedrigem Druck und guter Verteilung aus dem Staubsaugergehäuse austretende Luft ist auch in unmittelbarer Nähe des Staubsaugers praktisch nicht wahrnehmbar und kann keinerlei lästige Staubverwirbelungen verursachen.

Ferner ist mit Vorteil vorgesehen, daß in der Haubenwand ein Absperrorgan ausgebildet ist, das bei einem vorbestimmten Überdruck in der Haube geöffnet wird, so daß die angesaugte Luft aus der Haube ausströmen kann. Da der Benutzer eines Staubsaugers nicht in jedem Fall über den Zustand des Filters informiert ist, durch den die Luft hindurchströmen muß, wenn sie das Staubsaugergehäuse bzw. die Haube verlassen will, kann es leicht vorkommen, daß dieser Filter nicht rechtzeitig ausgewechselt wird. Bei einem zunehmend zugesetzten Filter steigt jedoch der Druck in der sich an das Gebläse anschließenden Haube, wodurch sich die Saugleistung des Staubsaugers zunehmend verringert. Wenn schließlich der Filter vollständig zugesetzt ist, kann das Gebläse keine Luft mehr in die Haube einsaugen, so daß der Staubsauger in diesem Zustand seine Funktion nicht mehr ausüben kann. Dabei kann dann bei einem Benutzer, der dem in dem Staubsauger befindlichen Filter keine Beachtung schenkt, der Eindruck entstehen, als sei das ganze Gerät defekt. Dieses Problem wird durch die Anordnung eines Absperrorgans in der Haubenwand gelöst, das bei einem vorbestimmten Druck infolge eines bis zu einem gewissen Grad zugesetzten Filters geöffnet wird, so daß die angesaugte Luft aus der Haube ausströmen kann. Dabei wird die austretende Luft zwar nicht gereinigt, jedoch bleibt die Funktionsfähigkeit des Staubsaugers erhalten.

Zweckmäßigerweise ist das Absperrorgan eine in der Haubenwand ausgebildete Klappe. Diese Klappe rastet bei einem bestimmten Überdruck aus und ist von der Bedienungsperson wieder verschließbar, so daß nach einem Austausch des Filters wieder die gesamte Luft gereinigt wird. Die Ausbildung des Absperrorgans als Klappe ist besonders einfach und kostengünstig.

Dabei wird vorteilhafterweise das Öffnen der Klappe optisch, elektrisch oder akustisch angezeigt. Dabei kann die Klappe in einer Signalfarbe gestrichen und so angeordnet sein, daß ihr geöffneter Zustand durch Luftaustrittsöffnungen in dem Staubsaugergehäuse sichtbar ist. Dieses Signal gibt dann der Bedienungsperson des Staubsaugers den Hinweis, daß der Filter gewechselt werden muß.

Statt einer optischen Anzeige kann auch ein elektrisches Signal beispielsweise in Form eines erleuchteten Lämpchens oder ein akustischs Signal vorgesehen sein, das beispielsweise durch die durch die geöffnete Klappe austretende Luft in Form eines Pfeiftons erzeugt wird. Durch die Anzeige des Öffnens der Klappe kann zuverlässig verhindert werden, daß ein mit dem Staubsauger vertrauter Benutzer über den nicht mehr funktionsfähigen Stand des Filters uninformiert bleibt.

Weiter ist mit besonderem Vorteil vorgesehen, daß an der Haube ein Lagerring für das Gebläse einstückig angeformt ist, der mit der Haube über Stege verbunden ist. Dabei besteht die Haube zweckmäßigerweise aus einem Werkstoff mit elastomeren Anteilen. Durch diese Ausbildung ist die Lagerung des Motors erheblich vereinfacht, da die Haube den bei den bisher bekannten Staubsaugern angeordneten hinteren Lagerring ersetzt, da sie selbst die Schwingungen des Motors im hinreichenden Maße dämpft. Dadurch, daß zudem der vordere Lagerring an der Haube angeformt ist, wird der Aufbau dieses Staubsaugerteils besonders einfach und kostengünstig.

Damit die aus dem Staubsaugergehäuse austretende Luft auch in der nächsten Umgebung des Staubsaugers praktisch nicht wahrnehmbar ist, kann das Staubsaugergehäuse wenigstens teilweise perforiert sein.

Weitere Einzelheiten und Vorteile der Erfindung ergeben sich aus der nachfolgenden Beschreibung einiger bevorzugter Ausführungsformen sowie anhand der Zeichnung. Dabei zeigen:
Fig. 1 einen Längsschnitt durch den Motorraum einer Ausführungsform des erfindungsgemäßen Staubsaugers;
Fig. 2 einen Schnitt entlang der Linie 11-11 in Fig. 1;
Fig. 3 einen Schnitt entlang der Linie 111-111 in Fig. 1 und Fig. 4 einen Längsschnitt durch einen wesentlichen Teil des Motorraumes einer weiteren Ausführungsform des erfindungsgemäßen Staubsaugers.

In den Fig. 1 bis 3 ist der Motorraum eines Handstaubsaugers dargestellt. Der Motorraum ist von dem hinteren Teil des Staubsaugergehäuses 1 umschlossen und enthält in seinem dem (nicht dargestellten) vorderen Staubraum zugewandten Endabschnitt ein Gebläse 2, das Luft durch den Staubraum und in den Motorraum ansaugt. Hinter dem Gebläse 2 ist der Motor 3 angeordnet, der das Gebläse antreibt.

Der Motor 3 ist in eine Haube 4 eingeschlossen, die luftdicht an das Gebläse anschließt. Damit ist an der Rückseite des Gebläses 2 ein den Motor enthaltender geschlossener Raum geschaffen, aus dem die Luft nur an dazu vorgesehenen Austrittsöffnungen entweichen kann.

Die aus einem elastomeren Kunststoff bestehende Haube dient gleichzeitig als Lagerung für den Motor, so daß ein zusätzlicher Lagerring im hinteren Bereich des Motors nicht erforderlich ist. An dem vorderen Endabschnitt der Haube 4 sind Stege 5 angeformt, die mit einem Lagerring 6 für das Gebläse 2 verbunden sind, wobei der Lagerring 6, die Stege 5 und die Haube 4 einstückig hergestellt sind. Die Haube 4 hat in ihrem hinteren oberen Bereich Durchgangsbohrungen 7, durch die Anschlußkabel 8 derart hindurchgeführt sind, daß die Durchgangsbohrungen luftdicht verschlossen sind.

Wie insbesondere aus den Fig. 2 und 3 zu ersehen ist, ist an einer Seite der Haube 4 außen ein Rahmen 9 angeformt, der zur.

Aufnahme eines Filters 10 dient. Der Filter 10 wird von der Bodenseite des Staubsaugergehäuses 1 aus mittels eines Handgriffs 11, mit dem der Filter versehen ist, in den Rahmen 9 eingeführt. Der Filter 10 ist von Stegen 12 abgestützt, damit er durch die mit hohem Druck durch Luftaustrittsöffnungen 13 in der Wand der Haube 4 ausströmende Luft nicht durchgebogen und beschädigt wird. Dabei muß die durch die Luftaustrittsöffnungen 13 ausströmende Luft zwangsläufig den Filter 10 durchströmen, um in den Zwischenraum 14 zwischen dem Staubsaugergehäuse 1 und der Haube 4 eintreten zu können, wo sich die mit großer Geschwindigkeit ausströmende Luft verteilt und beruhigt.

Die Luft tritt aus zahlreichen Luftaustrittsöffnungen 15 in dem Staubsaugergehäuse 1 in die Umgebung des Staubsaugers aus, ohne schädliche Stoffe zu enthalten und Staubverwirbelungen verursachen zu können, da sie mit geringem Druck und niedriger Geschwindigkeit das Staubsaugergehäuse verläßt.

Im oberen Bereich der Haube 4 ist eine Klappe 16 ausgebildet, die dann, wenn der Staudruck in der Haube 4 einen bestimmten Wert übersteigt, durch diesen Innendruck geöffnet wird. Dadurch wird verhindert, daß der Staubsauger durch einen annähernd zugesetzten Filter 10 funktionsunfähig wird, da in diesem Falle die von dem Gebläse 2 in den Motorraum angesaugte Luft die Haube durch die von der geöffneten Klappe freigegebene Öffnung verlassen kann.

In Fig. 4 ist der hintere Teil des Motorraumes eines Bodenstaubsaugers dargestellt. Bei dieser Ausführungsform der Erfindung ist der Rahmen 9 an der Unterseite der Haube 4 angeformt, wo er die Öffnungen 13 in der Haubenwand umfaßt. Der Filter 10 wird hierbei horizontal von der Rückseite des Staubsaugergehäuses 1 aus in den Rahmen 9 eingeführt.

## Patentansprüche

1. Staubsauger mit einem Staubsaugergehäuse (1), das einen Staubraum mit einem darin angeordneten Staubbeutel und einen mit dem Staubraum in Verbindung sehenden Motorraum mit einem Gebläse (2), und einem Motor (3), zum Antrieb des Gebläses aufweist, wobei das Gebläse (2), Luft durch den Staubbeutel und in den Motorraum ansaugt, die durch Luftaustrittsöffnungen (15), in dem Staubsaugergehäuse wieder austritt, und wobei der Motor (3) außer vom Stabsauger - gehäuse (1) zusätzlich von einer an das Gebläse (2) luftdicht angesetzten Haube (4) umschlossen ist, die Luftaustrittsöffnungen (13) aufweist und ansonsten den Motor luftdicht umfaßt, dadurch gekennzeichnet, daß an der Außenseite der Haube (4) ein die Luftaustrittsöffnungen (13) umfassender umlaufender Rahmen (9) angesetzt ist, in den ein Filter (10) mit luftdichtem Anschluß einschiebbar und derart angeordnet ist, daß er von der durch die Luftaustrittsöffnungen austretenden Luft durchströmt wird.

2. Staubsauger nach Anspruch 1, dadurch gekennzeichnet, daß der Filter (10) von einem Kassettenrahmen umfaßt ist.

3. Staubsauger nach Anspruch 1 oder 2, dadurch gekennzeichnet, daß der Filter (10) in dem Rahmen (9) von Leisten (12) abgestützt ist.

4. Staubsauger nach wenigstens einem der vorhergehenden Ansprüche, dadurch gekennzeichnet, daß der Filter (10) ein Feinfilter ist und daß an dem Filterkassettenrahmen ein Handgriff (11) angeformt ist.

5. Staubsauger nach Anspruch 1, dadurch gekennzeichnet, daß die Luftaustrittsöffnungen (15) des Staubsaugergehäuses (1) in derart großer Anzahl über beträchtliche Flächen des Staubsaugergehäuses verteilt ausgebildet sind, daß die Luft mit geringer Geschwindigkeit und breiter Verteilung aus dem Staubsaugergehäuse austritt.

6. Staubsauger nach Anspruch 5, dadurch gekennzeichnet, daß das Staubsaugergehäuse (1) wenigstens teilweise perforiert ist.

7. Staubsauger nach einem der vorhergehenden Ansprüche, dadurch gekennzeichnet, daß in der Wand der Haube (4) ferner ein Absperrorgan (16) ausgebildet ist, das bei einem vorbestimmten Überdruck in der Haube geöffnet wird, so daß die angesaugte Luft aus der Haube ausströmen kann.

8. Staubsauger nach Anspruch 7, dadurch gekennzeichnet, daß das Absperrorgan eine in der Wand der Haube (4) ausgebildete Klappe (16) ist.

9. Staubsauger nach Anspruch 8, dadurch gekennzeichnet, daß das Öffnen der Klappe (16) optisch, elektrisch oder akustisch angezeigt wird.

10. Staubsauger nach einem der Ansprüche 1 bis 7, dadurch gekennzeichnet, daß an der Haube (4) ein Lagerring (6) für das Gebläse (2) einstückig angeformt ist, der mit der Haube über Stege (5) verbunden ist.

11. Staubsauger nach einem der Ansprüche 1 bis 7 und 10, dadurch gekennzeichnet, daß die Haube (4) aus einem Werkstoff mit elastomeren Anteilen besteht.

## Revendications

1. Aspirateur à poussière comportant un carter d'aspirateur (1), qui comporte une enceinte à poussière, avec un sac à poussière disposé à l'intérieur, et une enceinte moteur reliée à l'enceinte à poussière, avec une soufflante (2), et un moteur (3) pour l'entraînement de la soufflante (2), cette dernière aspirant de l'air, passant à travers le sac à poussière et dans l'enceinte moteur, qui ressort dans le carter d-aspirateur à poussière en passant par des orifices (15) de sortie d'air, et dont le moteur (3) est, de plus, entouré, outre par le carter (1) d'aspirateur à poussière, par un capot (4), appliqué de façon étanche à l'air sur la soufflante (2), qui présente des orifices de sortie d'air (13) et entourepar ailleurs,le moteur de façon étanche à l'air, caractérisé en ce que,sur la face extérieure du capot (4), est appliqué un cadre (9) circulaire entourant les orifices de sortie d'air (13), cadre dans lequel un filtre (10) est disposé insérable avec un raccordement étanche à l'air, de telle façon qu'il soit traversé par l'écoulement de l'air sortant des orifices de sortie d'air.

2. Aspirateur à poussière selon la revendication 1, caractérisé en ce que le filtre (10) est entouré d'un cadre de cassette.

3. Aspirateur à poussière selon la revendication 1 ou 2, caractérisé en ce que le filtre (10) est soutenu dans le cadre (9) par des bandes (12).

4. Aspirateur à poussière selon au moins l'une des revendications précédentes, caractérisé en ce que le filtre (10) est un filtre fin et en ce qu'une poignée (11) est formée monobloc sur le cadre de cassette de filtre.

5. Aspirateur à poussière selon la revendication 1, caractérisé en ce que les orifices de sortie d'air (15) du carter (1) d'aspirateur à poussière sont répartis en un nombre tellement élevé, sur les grandes surfaces du carter d'aspirateur à poussière, que l'air sort du carter d'aspirateur à poussière avec une faible vitesse et une large répartition.

6. Aspirateur à poussière selon la revendication 5, caractérisé en ce que le carter d'aspirateur à poussière (1) est au moins partiellement perforé.

7. Aspirateur à poussière selon l'une des revendications précédentes, caractérisé en ce que, dans la paroi du capot (4), il est en outre réalisé un organe d'obturation (16) qui est ouvert dans le cas d'une surpression prédéterminée dans le capot, de façon que l'air aspiré puisse s'échapper hors du capot.

8. Aspirateur à poussière selon la revendication 7, caractérisé en ce que l'organe d'obturation est un clapet (16) réalisé dans la paroi du capot (4).

9. Aspirateur à poussière selon la revendication 8, caractérisé en ce que l'ouverture du clapet (16) est indiquée optiquement, électriquement ou acoustiquement.

10. Aspirateur à poussière selon l'une des revendications 1 à 7, caractérisé en ce que, sur le capot (4) est forméed'une seule pièceune bague de palier (6) pour la soufflante (2), qui est reliée au capot par l'intermédiaire de nervures (5).

11. Aspirateur à poussière selon l'une des revendications 1 à 7 et 10, caractérisé en ce que le capot (4) est réalisé dans un matériau à composants élastomères.

## Claims

1. A vacuum cleaner comprising a vacuum cleaner housing (1) having a dust space that is provided with a dust bag placed therein and a motor space being in communication with the dust space and having a blower (2) and a motor (3)-for driving said blower, said blower (2) drawing in air through the dust bag and into the motor space and discharging the air through air outlet ports (15) provided in the vacuum cleaner housing, and the motor (3) being enclosed - except by the vacuum cleaner housing (1) - additionally by a shroud (4) which is air-tightly connected to the blower (2) and has air outlet ports (13) and which otherwise surrounds the motor airtightly, characterized in that a circumferential frame (9) provided with the air outlet ports (13) is arranged on the outside of the shroud (4) for inserting a filter (10) with air-tight connection, which filter is arranged in such a way that air emerging from the air outlet ports passes through said filter.

2. A vacuum cleaner according to claim 1, characterized in that the filter (10) is enclosed by a cassette frame.

3. A vacuum cleaner according to claim 1 or 2, characterized in that the filter (10) is supported in the frame (9) by ribs (12).

4. A vacuum cleaner according to at least one of the preceding claims, characterized in that the filter (10) is a fine filter and that a handle (11) is mounted to the filter cassette frame.

5. A vacuum cleaner according to claim 1, characterized in that the air outlet ports (15) of the vacuum cleaner housing (1) are distributed over a substantial area of the vacuum cleaner housing in such a large amount that the air leaves the vacuum cleaner housing at a low velocity and with a wide distribution.

6. A vacuum cleaner according to claim 5, characterized in that the vacuum cleaner housing (1) is at least partly perforated.

7. A vacuum cleaner according to any of the preceding claims, characterized in that in the wall of the shroud (4) a shutoff device (16) is formed, which is opened when a predetermined overpressure in the shroud has been reached, so that the air drawn in can flow out of the shroud.

8. A vacuum cleaner according to claim 7, characterized in that the shutoff device is a flap (16) arranged in the wall of the shroud (4).

9. A vacuum cleaner according to claim 8, characterized in that the opening of the flap (16) is indicated optically, electrically or acoustically.

10. A vacuum cleaner according to any of the claims 1 to 7, characterized in that a bearing ring (6) for the blower (2) is arranged in one piece on the shroud (4), which bearing ring is connected to the shroud by means of ribs (5).

11. A vacuum cleaner according to any of the claims 1 to 7 and 10, characterized in that the shroud (4) is made of a material with elastomer components.
